# EUROPÄISCHE PATENTSCHRIFT

(11) **EP 2 971 747 B1**
(45) Veröffentlichungstag und Bekanntmachung des Hinweises auf die Patenterteilung: **05.07.2017**
(21) Anmeldenummer: 14701157.1
(22) Anmeldetag: 14.01.2014
(51) Int. Cl.: F02M 59/02, F02M 59/44, F04B 53/16, F04B 53/22

(54) **HOCHDRUCKPUMPE, INSBESONDERE STECKPUMPE, FÜR EIN KRAFTSTOFFSYSTEM FÜR EINE BRENNKRAFTMASCHINE**
HIGH-PRESSURE PUMP, IN PARTICULAR PLUG-IN PUMP, FOR A FUEL SYSTEM FOR AN INTERNAL COMBUSTION ENGINE
POMPE HAUTE PRESSION, EN PARTICULIER POMPE ENFICHABLE, POUR SYSTÈME D'INJECTION DE CARBURANT D'UN MOTEUR À COMBUSTION INTERNE

(30) Priorität: 15.03.2013 DE 102013204549
(43) Veröffentlichungstag der Anmeldung: 20.01.2016
(73) Patentinhaber: Robert Bosch GmbH, 70442 Stuttgart (DE)
(72) Erfinder: FLO, Siamend, 71701 Schwieberdingen (DE); PFUHL, Stefan, 71706 Markgroeningen (DE); LATIF, Tamim, 70180 Stuttgart (DE); ANDRETZKY, Peter, 91056 Erlangen (DE)
(86) Internationale Anmeldenummer: PCT/EP2014/050527
(87) Internationale Veröffentlichungsnummer: WO 2014/139697

(56) Entgegenhaltungen:
- EP-A1- 0 566 086
- EP-A1- 2 341 237
- WO-A1-2012/109180
- JP-A- 2011 220 200

## Beschreibung

### Stand der Technik

Die Erfindung betrifft eine Hochdruckpumpe nach dem Oberbegriff des Anspruchs 1, sowie ein Flanschteil nach den nebengeordneten Patentansprüchen.

Vom Markt her bekannt sind Kraftstoffsysteme für Brennkraftmaschinen, welche u.a. eine Kraftstoff-Hochdruckpumpe aufweisen, beispielsweise für eine Benzindirekteinspritzung (BDE). Damit kann eine jeweils benötigte Kraftstoffmenge in einen Kraftstoffspeicher bzw. Kraftstoffverteiler unter einem jeweils gewünschten Druck gefördert werden. Beispielsweise sind solche Kraftstoff-Hochdruckpumpen als Steckpumpen ausgeführt. Dabei wird ein Gehäuse der Kraftstoff-Hochdruckpumpe über einen Flansch ("Pumpenflansch") mit einem Zylinderkopf der Brennkraftmaschine verschraubt. Konstruktionsbedingt ist die Verbindung zwischen Flansch und Gehäuse starken mechanischen Belastungen als Folge von Druckkräften, Vibrationen und Schraubenklemmkräften ausgesetzt.

In der WO 2012/109180 A1 ist eine Hochdruckpumpe offenbart.

### Offenbarung der Erfindung

Das der Erfindung zugrunde liegende Problem wird durch eine Hochdruckpumpe nach Anspruch 1 gelöst. Vorteilhafte Weiterbildungen sind in Unteransprüchen angegeben. Für die Erfindung wichtige Merkmale finden sich ferner in der nachfolgenden Beschreibung und in den Zeichnungen. Die Erfindung weist den Vorteil auf, dass ein Flansch an einem Gehäuse einer Kraftstoff-Hochdruckpumpe ("Hochdruckpumpe") mittels Verstemmen formschlüssig bzw. mittels Einpressen kraftschlüssig statt jeweils stoffschlüssig angeordnet werden kann. Eine Schweißverbindung zwischen dem Flansch und dem Gehäuse ist nicht erforderlich. Durch den Wegfall des Schweißens entfallen ein Einbringen von thermischer Energie und eine daraus resultierende Gefügeänderung in einem Werkstoff der Schweißpartner. Dadurch reduzieren sich zugleich ungewollte Verformungen des Flansches bzw. des Gehäuses in Folge der Gefügeänderungen. Zudem kann eine Reihenfolge von Montageschritten bei der Herstellung der Hochdruckpumpe flexibler gestaltet werden, wodurch sich Vereinfachungen in der Herstellung sowie Kosteneinsparungen ergeben können. Weiterhin wird durch das erfindungsgemäße Verstemmen bzw. Einpressen von Flanschteilen an dem Gehäuse der Hochdruckpumpe ein Schmutzeintrag vermieden, wie dies beispielsweise bei einem Schweißvorgang in Folge von Schweißspritzern und Schmauch möglich ist. Außerdem kann, ebenfalls wegen des Entfalls der Schweißverbindung, der Flansch kostengünstig und mit vergleichsweise geringer Masse aus einem anderen Werkstoff statt aus Edelstahl hergestellt werden.

Weiterhin hat der erfindungsgemäße mindestens zweiteilige Flansch in Bezug auf eine einteilige Ausführung den Vorteil, dass bei der Herstellung der Flanschteile mittels Stanzen ein vergleichsweise geringer Materialverschnitt erreichbar ist. Dies ist deshalb möglich, weil bei dem erfindungsgemäßen mindestens zweiteiligen Flansch jedes der Flanschteile lediglich eine zum Beispiel halbkreisförmige Aussparung aufweist. Dadurch ist eine optimale Anordnung einer Flanschkontur auf einem Materialband beim Stanzen möglich. Weiterhin sind keine zusätzlichen Verbindungselemente zur Anordnung der Flanschteile an dem Gehäuse der Hochdruckpumpe erforderlich. Solche Verbindungselemente wären beispielsweise Stifte. Entsprechend ist eine erforderliche Positioniergenauigkeit zwischen den Flanschteilen und dem Gehäuse der Hochdruckpumpe vergleichsweise gering, da keine Bohrungen zum Einpressen der besagten Stifte zueinander fluchten müssen. Ebenso können zusätzliche Bohrungen am Gehäuse zum Einpressen der Stifte entfallen. Ein weiterer Vorteil besteht darin, dass die Flanschteile vor dem Verstemmen mit dem Gehäuse mit Spiel angelegt werden können, wodurch gegebenenfalls Bauteiletoleranzen ausgleichbar sind.

Die Erfindung betrifft eine Hochdruckpumpe, insbesondere Steckpumpe, für ein Kraftstoffsystem für eine Brennkraftmaschine, wobei die Hochdruckpumpe ein Gehäuse und einen starr an dem Gehäuse angeordneten Flansch umfasst. Erfindungsgemäß ist der Flansch mindestens zweiteilig ausgeführt, wobei die Hochdruckpumpe einen nutartigen Aufnahmebereich ("Nut") aufweist, in welchem ein radial einwärtiger Bereich der Flanschteile aufgenommen ist. Dabei sind die Flanschteile an dem Gehäuse durch eine Stemmverbindung und/oder eine Pressverbindung gehalten. Insbesondere ist eine Schweißverbindung zur Anordnung der Flanschteile an dem Gehäuse entbehrlich, wodurch die dafür spezifischen Nachteile entfallen.

In einer Ausgestaltung der Hochdruckpumpe weisen die Flanschteile Aussparungen auf, welche derart an den Flanschteilen angeordnet sind, dass die Aussparungen der Flanschteile in deren Einbaulage teilweise von der Nut überdeckt sind, wobei ein Material des Gehäuses in den Aussparungen verstemmt ist. Dadurch wird auf eine einfache und zugleich kostengünstige Weise Platz für die durch das Verstemmen erfolgten Materialveränderungen geschaffen.

Dabei kann vorgesehen sein, dass die Aussparungen als kreisförmige Löcher ausgeführt sind. Kreisförmige Löcher können besonders einfach und kostengünstig im Verlauf eines Stanzprozesses hergestellt werden, wodurch die Herstellung der Hochdruckpumpe verbilligt werden kann.

In einer weiteren Ausgestaltung der Hochdruckpumpe weisen die radial einwärtigen Bereiche der Flanschteile Abschnitte auf, welche eine größere Materialstärke und/oder eine andersartige Prägung als von ihnen seitlich liegende Bereiche aufweisen. Mittels dieser Abschnitte sind die Flanschteile in die Nut eingepresst. Durch diese Abschnitte können die Einpresskräfte stark reduziert werden, da die Kontaktfläche zwischen den Flanschteilen einerseits und dem Gehäuse andererseits reduziert oder sogar minimiert wird und zudem die Flanschteile im Bereich der besagten Abschnitte wesentlich elastischer sind.

Somit kann auf ein kostenintensives Feinbearbeiten, wie beispielsweise Schleifen, verzichtet werden. Form, Lage und Anzahl der Abschnitte ist situativ wählbar.

Das Gehäuse der Hochdruckpumpe ist im Allgemeinen wegen eines ausreichenden Korrosionsschutzes für einen Kontakt mit ethanolhaltigem Kraftstoff aus Edelstahl ausgeführt. Weil eine Verbindung zwischen dem Flansch und dem Gehäuse erfindungsgemäß ohne eine Schweißverbindung auskommt, kann daher der Flansch vorteilhaft aus einem zu dem Gehäuse unterschiedlichen Material hergestellt sein.

Beispielsweise kann vorgesehen sein, dass das Gehäuse und der Flansch aus unterschiedlichen Edelstählen hergestellt sind. Insbesondere kann für das Flanschteil ein kostengünstigerer Edelstahl verwendet werden, wodurch Materialkosten entsprechend gesenkt werden können. Dabei ist es nicht zwingend erforderlich, dass der Edelstahl die Eigenschaft der Verschweißbarkeit aufweist.

In einer Ausgestaltung des Flanschteils ist vorgesehen, dass es aus Aluminium oder aus einer Aluminiumverbindung oder aus Stahl hergestellt ist. Dadurch werden Alternativen zum Edelstahl für das Material des Flanschteils beschrieben, wodurch die Herstellung der Hochdruckpumpe vereinfacht und Kosten gesenkt werden können. Dies ist insbesondere deshalb möglich, weil der Flansch nicht mittels einer Schweißverbindung mit dem Gehäuse verbunden ist.

Weiterhin kann vorgesehen sein, dass das Flanschteil durch Stanzen und/oder Prägen hergestellt ist. Vorbekannte Ausführungsformen von Flanschen sind im Allgemeinen einteilig ausgeführt und weisen daher in ihrer Mitte ein kreisförmiges Loch auf, welches zur Verbindung des Flansches mit dem Gehäuse der Hochdruckpumpe dient. Bei der erfindungsgemäßen mindestens zweiteiligen Ausführung des Flansches weist jedes Flanschteil nur eine beispielsweise halbkreisförmige Aussparung auf. Dadurch können die Flanschteile auf dem Materialband für den Stanzprozess besonders günstig angeordnet werden, wodurch sich ein geringerer Materialverschnitt ergibt. Dies ermöglicht entsprechende Kosteneinsparungen.

Nachfolgend werden beispielhafte Ausführungsformen der Erfindung unter Bezugnahme auf die Zeichnung erläutert. In der Zeichnung zeigen:
- Figur 1A: eine erste Ausführungsform einer Hochdruckpumpe in einer Ansicht von unten;
- Figur 1B: die erste Ausführungsform der Hochdruckpumpe von Figur 1A in einer geschnittenen Seitenansicht;
- Figur 2A: ein Flanschteil für eine zweite Ausführungsform der Hochdruckpumpe in einer perspektivischen Darstellung;
- Figur 2B: die zweite Ausführungsform der Hochdruckpumpe mit Flanschteilen entsprechend der Figur 2A in einer geschnittenen Seitenansicht; und
- Figur 3: eine schematische Draufsicht auf ein Materialband zur Herstellung von Flanschteilen mit darin angeordneten fertigen Flanschteilen.

Es werden für funktionsäquivalente Elemente und Größen in allen Figuren auch bei unterschiedlichen Ausführungsformen die gleichen Bezugszeichen verwendet.

Die Figuren 1A und 1B zeigen eine als Steckpumpe ausgeführte Hochdruckpumpe 10 für ein Kraftstoffsystem für eine (nicht dargestellte) Brennkraftmaschine in einer ersten und zweiten Ansicht. Dargestellt ist in Figur 1A eine "untere" Seite der Hochdruckpumpe 10, welche in einem montierten Zustand der Hochdruckpumpe 10 einer Anbaustruktur 12 (siehe Figur 1B) der Brennkraftmaschine zugewandt ist. Die Hochdruckpumpe 10 weist ein Gehäuse 14 und vorliegend zwei gleichartige Flanschteile 16a und 16b auf.

Die beiden Flanschteile 16a und 16b bilden zusammen einen starr an dem Gehäuse 14 angeordneten Flansch 16 der Hochdruckpumpe 10. Dazu weist die Hochdruckpumpe 10 einen nutartigen Aufnahmebereich 18 ("Nut") auf (siehe Figur 1B). In dem nutartigen Aufnahmebereich 18 ist ein jeweiliger radial einwärtiger Bereich der Flanschteile 16a bzw. 16b aufgenommen. Die Flanschteile 16a und 16b weisen jeweils zwei Aussparungen 20 auf, welche vorliegend als kreisförmige Löcher ausgeführt sind. Die Aussparungen 20 sind derart an den Flanschteilen 16a und 16b angeordnet, dass die Aussparungen 20 der Flanschteile 16a und 16b in deren Einbaulage teilweise von der Nut überdeckt sind. Dabei ist ein Material des Gehäuses 14 in den Aussparungen 20 verstemmt ("Stemmverbindung").

Die Flanschteile 16a und 16b der Figuren 1A und 1B sind zueinander gleichartig ausgeführt, und zwar spiegelsymmetrisch zu einer in den Figuren 1A und 1B nicht dargestellten vertikalen Mittellinie. Die Flanschteile 16a und 16b sind vorliegend mittels Stanzen und Prägen hergestellt. An in den Figuren 1A und 1B linken bzw. rechten Bereichen weisen die Flanschteile 16a und 16b Randabschnitte 22 auf, welche mittels eines Prägevorgangs von übrigen Bereichen der Flanschteile 16a und 16b abgehoben sind, und somit eine dreidimensionale Geometrie der Flanschteile 16a und 16b ermöglichen. Insbesondere werden die Flanschteile 16a und 16b durch die Randabschnitte 22 versteift, wodurch sich eine größere Festigkeit ergibt. Vorliegend weist jeder der Flanschteile 16a und 16b ein kreisrundes Befestigungsloch 24 auf. Mittels der Befestigungslöcher 24 können die Flanschteile 16a und 16b, und damit die Hochdruckpumpe 10, an der Anbaustruktur 12 angeschraubt werden. Dazu erforderliche Schrauben sind in der Figur 1A und der Figur 1B jedoch nicht mit dargestellt.

Die Figur 1B zeigt die Anordnung der Hochdruckpumpe 10 nach der Figur 1A in einer dazu um 90°gekippten teilweisen Schnittansicht. Insbesondere sind in der Figur 1B die Anbaustruktur 12, sowie der nutartige Aufnahmebereich 18 zu erkennen. Der nutartige Aufnahmebereich 18 ist radial umlaufend an einem radial äußeren Bereich des Gehäuses 14 angeordnet.

Man erkennt, wie der radial einwärtige Bereich der Flanschteile 16a und 16b in dem nutartigen Aufnahmebereich 18 aufgenommen ist. Dadurch, dass Materialabschnitte des Gehäuses 14, welche den nutartigen Aufnahmebereich 18 in einem Bereich der Aussparungen 20 umschließen, in die Aussparungen 20 verstemmt werden, kann der Flansch 16 bzw. die beiden Flanschteile 16a und 16b mit dem nutartigen Aufnahmebereich 18 bzw. mit dem Gehäuse 14 starr verbunden werden. Es versteht sich, dass die Aussparungen 20, abweichend von dem Beispiel der Figuren 1A und 1B, in nahezu beliebiger Anzahl, Anordnung und Form an den Flanschteilen 16a bzw. 16b angeordnet sein können.

In der Figur 1B ist das Gehäuse 14 der Hochdruckpumpe 10 nur in einem Bereich der Flanschteile 16a und 16b dargestellt. Im Übrigen entspricht die Ausführungsform der Hochdruckpumpe 10 nach den Figuren 1A und 1B jedoch üblichen Ausführungsformen von Kraftstoff-Hochdruckpumpen, welche als Kolbenpumpen, insbesondere als Steckpumpen, ausgeführt sind.

Eine Montage der Flanschteile 16a und 16b an dem Gehäuse 14 erfolgt beispielsweise mittels der folgenden Schritte: In einem ersten Schritt werden die beiden Flanschteile 16a und 16b an dem nutartigen Aufnahmebereich 18 in einer definierten Position angelegt. In einem zweiten Schritt wird ein Material des Gehäuses 14 mittels Kreisverstemmungen in die dafür vorgesehenen Aussparungen 20 verstemmt. Vorzugsweise werden mindestens zwei Aussparungen 20 je Flanschteil 16a bzw. 16b verwendet, um eine radiale Verschiebung und/oder eine tangentiale Verdrehung der Flanschteile 16a bzw. 16b relativ zu dem Gehäuse 14 zu verhindern. Dabei weisen die Aussparungen 20 nur eine partielle Überdeckung mit dem nutartigen Aufnahmebereich 18 auf. Dadurch kann der nutartige Aufnahmebereich 18 mit einer vergleichsweise geringen radialen Tiefe ausgeführt werden, wodurch eine zur Herstellung des Gehäuses 14 erforderliche spanende Bearbeitung erleichtert wird. Die Figuren 1A und 1B beschreiben eine im Wesentlichen formschlüssige Verbindung zwischen dem Gehäuse 14 und den Flanschteilen 16a bzw. 16b.

Die Figuren 2A und 2B zeigen eine zu den Figuren 1A und 1B alternative Ausführungsform der Flanschteile 16a und 16b bzw. der Hochdruckpumpe 10. In der Figur 2A ist das Flanschteil 16b in einer perspektivischen Ansicht dargestellt.

Das Flanschteil 16b weist in einem radial einwärtigen Bereich vorliegend drei Abschnitte 26 auf, welche eine größere Materialstärke bzw. eine andersartige Prägung als von ihnen seitlich liegende Bereiche aufweisen. Die beiden Flanschteile 16a und 16b sind auch in den Figuren 2A und 2B gleichartig ausgeführt.

Mittels der Abschnitte 26 sind die beiden Flanschteile 16a und 16b in dem radial umlaufenden nutartigen Aufnahmebereich 18 eingepresst ("Pressverbindung"). Entsprechend ergeben sich jeweils mindestens drei radial einwärtige Bereiche, mittels welchen die Flanschteile 16a und 16b an dem Gehäuse 14 gehalten sind. Eine Schweißverbindung zur Befestigung der Flanschteile 16a und 16b an dem Gehäuse 14 ist in den Figuren 2A und 2B und ebenso in den Figuren 1A und 1B nicht erforderlich.

Es versteht sich, dass die Abschnitte 26, abweichend von dem Beispiel der Figuren 2A und 2B, in nahezu beliebiger Anzahl, Anordnung und Form an den Flanschteilen 16a bzw. 16b angeordnet sein können. Darüber hinaus ist es denkbar, zu den Abschnitten 26 vergleichbare Elemente in einem Bereich des nutartigen Aufnahmebereichs 18 des Gehäuses 14 statt an den Flanschteilen 16a und 16b anzuordnen. Dies ist in den Figuren 2A und 2B jedoch nicht dargestellt.

Vorliegend ist das Gehäuse 14 der Hochdruckpumpe 10 aus einem vergleichsweise hochwertigen Edelstahl hergestellt, welcher es ermöglicht, dass die Hochdruckpumpe 10 ohne Korrosion mit einem ethanolhaltigen Kraftstoff betrieben werden kann. Im Unterschied dazu sind die beiden Flanschteile 16a und 16b aus einem unterschiedlichen und vergleichsweise kostengünstigen Edelstahl hergestellt. Alternativ ist es möglich, die Flanschteile 16a und 16b auch aus Aluminium oder aus einer Aluminiumverbindung oder auch aus Stahl herzustellen. Ebenso wie in den Figuren 1A und 1B sind auch die Flanschteile 16a und 16b gemäß den Figuren 2A und 2B durch Stanzen und/oder Prägen hergestellt.

Die Montage der Flanschteile 16a und 16b an dem Gehäuse 14 erfolgt für die Ausführungsform der Hochdruckpumpe 10 nach den Figuren 2A und 2B mittels Einpressen, und zwar insbesondere unter Beteiligung der oben beschriebenen Abschnitte 26. Dazu erforderliche Einpresskräfte sind vergleichsweise gering, weil eine Summe von Kontaktflächen (Presszonen) zwischen den Flanschteilen 16a und 16b bzw. den Abschnitten 26 und dem Gehäuse 14 der Hochdruckpumpe 10 ebenfalls vergleichsweise klein ist. Zudem sind die Flanschteile 16a und 16b konstruktionsbedingt im Bereich der Abschnitte 26 vergleichsweise elastisch. Durch eine derartige Reduzierung der Einpresskräfte kann eine aufwändige Nachbearbeitung, beispielsweise mittels Schleifen gegebenenfalls entbehrlich sein. Die Figuren 2A und 2B beschreiben eine im Wesentlichen kraftschlüssige Verbindung zwischen dem Gehäuse 14 und den Flanschteilen 16a bzw. 16b.

Die Figur 3 zeigt einen Ausschnitt aus einem schematisch dargestellten Materialband 28 zur Herstellung von Flanschteilen 16a und 16b mit darin angeordneten fertig gestanzten und geprägten Flanschteilen 16a bzw. 16b. Aus dem Materialband 28 können Flanschteile 16a und 16b fortlaufend durch Stanzen und Prägen hergestellt werden. Vorliegend sind zwei Flanschteile 16a und 16b vollständig dargestellt.

Man erkennt, dass die Flanschteile 16a und 16b fortlaufend auf dem Materialband 28 angeordnet sind, wobei die Anordnung besonders optimal ist. Insbesondere können die Randabschnitte 22 eines jeweiligen Flanschteiles 16a bzw. 16b vergleichsweise eng benachbart zu einer halbkreisförmigen Aussparung 30 eines benachbart auf dem Materialband 28 angeordneten Flanschteiles 16b bzw. 16a angeordnet werden. Dadurch wird ein besonders geringer Materialverschnitt ermöglicht, wodurch Herstellkosten der Flanschteile 16a und 16b bzw. der Hochdruckpumpe 10 gesenkt werden können.

## Patentansprüche

1. Hochdruckpumpe (10), insbesondere Steckpumpe, für ein Kraftstoffsystem für eine Brennkraftmaschine, wobei die Hochdruckpumpe (10) ein Gehäuse (14) und einen an dem Gehäuse (14) angeordneten Flansch (16) umfasst, wobei der Flansch (16) mindestens zweiteilig ausgeführt ist, und wobei die Hochdruckpumpe (10) einen nutartigen Aufnahmebereich (18) aufweist, in welchem ein radial einwärtiger Bereich der Flanschteile (16a, 16b) aufgenommen ist, und **dadurch gekennzeichnet, dass** die Flanschteile (16a, 16b) starr an dem Gehäuse (14) durch eine Stemmverbindung und/oder eine Pressverbindung gehalten sind.

2. Hochdruckpumpe (10) nach Anspruch 1, **dadurch gekennzeichnet, dass** die Flanschteile (16a, 16b) Aussparungen (20) aufweisen, welche derart an den Flanschteilen (16a, 16b) angeordnet sind, dass die Aussparungen (20) der Flanschteile (16a, 16b) in deren Einbaulage teilweise von der Nut (18) überdeckt sind, und dass ein Material des Gehäuses (14) in den Aussparungen (20) verstemmt ist.

3. Hochdruckpumpe (10) nach Anspruch 2, **dadurch gekennzeichnet, dass** die Aussparungen (20) als kreisförmige Löcher ausgeführt sind.

4. Hochdruckpumpe (10) nach Anspruch 1, **dadurch gekennzeichnet, dass** die radial einwärtigen Bereiche der Flanschteile (16a, 16b) Abschnitte (26) aufweisen, welche eine größere Materialstärke und/oder eine andersartige Prägung als von ihnen seitlich liegende Bereiche aufweisen, und mittels welchen Abschnitten (26) die Flanschteile (16a, 16b) in die Nut (18) eingepresst sind.

5. Hochdruckpumpe (10) nach einem der vorhergehenden Ansprüche, **dadurch gekennzeichnet, dass** das Gehäuse (14) und der Flansch (16) aus unterschiedlichen Edelstählen hergestellt sind.

6. Hochdruckpumpe nach einem der vorangehenden Ansprüche, **dadurch gekennzeichnet, dass** mindestens eines der Flanschteile (16a, 16b) aus Aluminium oder aus einer Aluminiumverbindung oder aus Stahl hergestellt ist.

7. Hochdruckpumpe nach einem der vorangehenden Ansprüche, **dadurch gekennzeichnet, dass** mindestens eines der Flanschteile (16a, 16b) durch Stanzen und/oder Prägen hergestellt ist.

## Claims

1. High-pressure pump (10), in particular unit injection pump, for a fuel system for an internal combustion engine, wherein the high-pressure pump (10) comprises a housing (14) and a flange (16) arranged on the housing (14), wherein the flange (16) is of at least two-part design, and wherein the high-pressure pump (10) has a groove-like seating area (18), in which a radially inward area of the flange parts (16a, 16b) is seated, and **characterized in that** the flange parts (16a, 16b) are rigidly held on the housing (14) by a calked connection and/or a press-fit connection.

2. High-pressure pump (10) according to Claim 1, **characterized in that** the flange parts (16a, 16b) have cutouts (20), which are arranged on the flange parts (16a, 16b) in such a way that in their fitted position the cutouts (20) of the flange parts (16a, 16b) are partially covered by the groove (18), and that a material of the housing (14) is calked in the cutouts (20).

3. High-pressure pump (10) according to Claim 2, **characterized in that** the cutouts (20) are designed as circular holes.

4. High-pressure pump (10) according to Claim 1, **characterized in that** the radially inward areas of the flange parts (16a, 16b) comprise portions (26) which have a greater material thickness and/or a stamped relief different from the areas situated to the side of them, and the portions (26) serve for pressing the flange parts (16a, 16b) into the groove (18).

5. High-pressure pump (10) according to one of the preceding claims, **characterized in that** the housing (14) and the flange (16) are produced from different high-grade steels.

6. High pressure pump according to one of the preceding claims, **characterized in that** at least one of the flange parts (16a, 16b) is produced from aluminum or from an aluminum alloy or from steel.

7. High pressure pump according to one of the preceding claims, **characterized in that** at least one of the flange parts (16a, 16b) is produced by punching and/or stamping.

## Revendications

1. Pompe (10) à haute pression, en particulier pompe enfichable pour système de carburant d'un moteur à combustion interne, la pompe (10) à haute pression comportant un boîtier (14) et une bride (16) disposée sur le boîtier (14),
la bride (16) étant réalisée en au moins deux parties,
la pompe (10) à haute pression présentant une partie de réception (18) en forme de rainure dans laquelle une partie radialement intérieure des parties (16a, 16b) de la bride sont reprises,
**caractérisée en ce que**
les parties (16a, 16b) de la bride sont maintenues rigidement sur le boîtier (14) par une liaison matée et/ou une liaison sous pression.

2. Pompe (10) à haute pression selon la revendication 1, **caractérisée en ce que** les parties (16a, 16b) de la bride présentent des découpes (20) qui sont disposées sur les parties (16a, 16b) de la bride de telle sorte qu'en position de montage, les découpes (20) des parties (16a, 16b) de la bride soient recouvertes axialement par la rainure (18), et **en ce qu'**un matériau du boîtier (14) est maté dans les découpes (20).

3. Pompe (10) à haute pression selon la revendication 2, **caractérisée en ce que** les découpes (20) sont réalisées sous la forme de trous circulaires.

4. Pompe (10) à haute pression selon la revendication 1, **caractérisée en ce que** les parties radialement intérieures des parties (16a, 16b) de la bride présentent des sections (26) de plus grande épaisseur et/ou dont le est gaufrage est différent de celui de leurs parties situées latéralement, les parties (16a, 16b) de la bride étant enfoncées dans la rainure (18) au moyen de ces sections (26).

5. Pompe (10) à haute pression selon l'une des revendications précédentes, **caractérisée en ce que** le boîtier (14) et la bride (16) sont réalisés en des aciers alliés différents.

6. Pompe à haute pression selon l'une des revendications précédentes, **caractérisée en ce qu'**au moins l'une des parties (16a, 16b) de la bride est réalisée en aluminium, en un alliage d'aluminium ou en acier.

7. Pompe à haute pression selon l'une des revendications précédentes, **caractérisée en ce qu'**au moins l'une des parties (16a, 16b) de la bride est réalisée par estampage et/ou frappe.
